# FASCICULE DE BREVET EUROPEEN

(11) **EP 0 582 532 B1**
(45) Date de publication et mention de la délivrance du brevet: **03.07.1996**
(21) Numéro de dépôt: 93440060.7
(22) Date de dépôt: 02.08.1993
(51) Int. Cl.: B65D 5/66

(54) **Boîte pliante avec couvercle**
Faltschachtel mit Deckel
Foldable box with lid

(30) Priorité: 06.08.1992 FR 9209894
(43) Date de publication de la demande: 09.02.1994
(73) Titulaire: CARTONNAGES VINCENT-JOURET S.A., F-07203 Aubenas Cédex (FR)
(72) Inventeur: Mirabel, Bruno, F-07200 Aubenas (FR); Mirabel, Marc, F-07200 Aubenas (FR)
(74) Mandataire: Bossard, Jacques-René

(56) Documents cités:
- FR-A- 822 978
- FR-A- 908 848

## Description

La présente invention a pour objet un perfectionnement aux boîtes du type dit "mono-cuvette" obtenues, de façon classique, par découpage d'un flan unique, généralement en carton, puis pliage et collage des bords de ce flan, de manière à créer deux volumes délimités chacun par trois cloisons fixes et réunis par un panneau commun, dont les arêtes transversales permettent le repli du premier volume par dessus le second, qu'il emboîte, ledit panneau ainsi replié constituant la quatrième cloison du premier volume.

Bien que ces boîtes soient très répandues, et pour de nombreux usages, elles présentent toutes un inconvénient commun qui, dans certaines applications, peut être fâcheux à savoir que la quatrième cloison du premier volume, c'est-à-dire du fond de la boîte, n'est en place pour délimiter cette boîte et enfermer son contenu que quand le second volume, c'est-à-dire le couvercle, est complètement rabattu en emboîtant le premier volume : quand on ouvre le couvercle, le fond de la boîte n'est délimitée que par trois cloisons et son contenu peut s'en échapper par le quatrième côté. Dans le cas où ce contenu consiste en petits objets libres, comme par exemple quand ces boîtes sont utilisées en bijouterie, il peut être fâcheux de voir l'objet s'échapper de la boîte quand on l'ouvre.

Un inconvénient supplémentaire de ce type de boîte est inhérent à sa conception : comme les deux volumes sont réunis par un couple d'arêtes formant charnières, les tensions subsistant dans le matériau lors du pliage tendent, quand le couvercle est fermé, à provoquer le soulèvement de ce couvercle. Si même cette ouverture n'est que partielle, elle est fâcheuse car inesthétique et contenant le risque d'une ouverture complète intempestive.

Enfin, dans la plupart des usages de ces boîtes, il est habituel de placer au verso du couvercle, une garniture portant l'identification de l'origine du produit contenu dans la boîte, par exemple, une plaquette de personnalisation. Cette opération supplémentaire a une incidence sur le prix de revient de la boîte, ce qui est un troisième inconvénient de celle-ci.

L'invention élimine ces trois inconvénients grâce à un aménagement simple et peu coûteux de ce type de boîte.

L'aménagement selon l'invention consiste à disposer dans l'ensemble des deux volumes formant la boîte mono-cuvette, un flan auxiliaire de carton comportant un premier panneau venant s'immobiliser sur le fond et sur les trois cloisons fixes et se prolongeant par des panneaux successifs dont le repliage crée successivement une quatrième cloison fixe pour le premier volume, un doublage sur le panneau réunissant le premier volume au second et un dernier panneau venant librement s'insérer et s'immobiliser contre le verso du second volume.

De préférence, selon l'invention, les moyens d'immobilisation d'au moins un panneau consistent en des pattes venant s'insérer dans des fentes correspondantes des coins du fond du couvercle de la boîte. Ce simple blocage des coins d'un panneau l'immobilise intégralement contre la surface intérieure correspondante de la boîte, jusqu'à la zone formant la quatrième cloison pour le premier volume, ce qui assure l'immobilisation de cette quatrième cloison, ce qui élimine donc le premier inconvénient rappelé ci-dessus.

Suivant une autre caractéristique de l'invention, les coins supérieurs extérieurs du premier volume, c'est-à-dire de la boîte, comportent également des pattes, pratiquées soit sur le flan d'origine, soit sur le flan auxiliaire, et venant également s'encastrer dans les fentes aux coins du couvercle, de préférence en même temps que les pattes du panneau libre ci-dessus. Cet encastrement garantit l'immobilisation du couvercle en position fermée, ce qui élimine le second inconvénient rappelé ci-dessus.

Suivant une autre caractéristique encore de l'invention, la face visible du panneau libre reçoit, avant mise en place du flan auxiliaire, les indications permettant de personnaliser le produit contenu dans la boîte, c'est-à-dire généralement le nom du revendeur, une marque ou analogue, par simple impression sur le flan à plat. L'opération est donc beaucoup plus simple, rapide et bon marché que l'établissement, puis la pose de plaquettes postérieurement à la fabrication des boîtes. Le troisième inconvénient rappelé ci-dessus est donc éliminé.

D'autres caractéristiques et avantages de l'invention apparaîtront au cours de la description ci-après d'un exemple de réalisation, illustré au dessin annexé sur lequel :
La figure 1 est une vue schématique en perspective d'une première réalisation de la boîte selon l'invention, en position entrouverte.
La figure 2 est une coupe verticale transversale de la même boîte à l'état complètement ouverte.
La figure 3 est une coupe verticale transversale de la même boîte, à l'état complètement fermé.
La figure 4 est une vue analogue à la figure 2 d'un second mode de réalisation de l'invention.
La figure 5 est une vue à plat du flan à partir duquel est réalisée la boîte mono-mono-cuvette, montrant la forme des échancrures et des ergots de clipsage.

Si l'on se réfère en premier lieu aux figures 1, 2 et 3 qui illustrent un premier mode de réalisation de l'invention, la référence générale F désigne un flan de carton qui, replié et collé, constitue la boîte "mono-cuvette" de départ de type bien connu et comportant un premier volume V₁, formant le fond de la boîte proprement dit, se composant d'un fond 1 et de trois cloisons fixes 2, 3, 4 et un second volume V₂ formant le couvercle, se composant également d'un fond 5 et de trois cloisons fixes 6, 7, 8, les volumes V₁, V₂ étant réunis par un panneau transversal 9 pouvant se replier le long de deux arêtes rainurées 10, 11 pour permettre au couvercle V₂ de venir s'emboîter autour du fond V₁ comme représenté à la figure 3.

Comme exposé plus haut, il manque alors au volume V₁ une quatrième cloison, à hauteur de la rainure 11, pour être complètement fermé, sinon son contenu pourra s'en échapper par la face correspondante.

De même, par leur élasticité naturelle, les plis du flan F autour des arêtes 10, 11 même rainurées auront tendance à reprendre leur forme initiale, ce qui provoquera l'ouverture spontanée du couvercle V₂.

Enfin, il était d'usage de fixer sur le recto du fond 5 du couvercle V₂ une plaquette ou un coussinet, élaboré séparément et portant la marque et l'identification du commerçant utilisant la boîte.

Pour écarter ces divers inconvénients, l'invention consiste à associer à la boîte ci-dessus un flan auxiliaire F' également en carton et comportant, d'une part, un premier panneau 12 qui, dans cette première réalisation, vient se coller sur le fond 1 et les trois cloisons 2, 3, 4 du volume V₁ et, d'autre part, des panneaux successifs non collés 13, 14, 15, 16, dont le repliage créé successivement une quatrième cloison fixe (13, 14) à hauteur du pli 11 pour le volume V₁, un doublage (15) pour le panneau transversal 9 et un dernier panneau 16 venant librement s'insérer contre le fond 5 du volume V₂.

Normalement, la simple butée de l'arête transversale terminale 17 du panneau 16 contre l'angle du fond 5 et de la cloison 6 peut suffire à immobiliser ce panneau 16, et en même temps, les autres panneaux libres 13, 14, 15. Cependant, de préférence, selon l'invention, le panneau 16 comporte aux coins extérieurs, des pattes ou ergots 18 venant s'insérer dans des échancrures 19 correspondantes du fond 5. Ces échancrures ne sont pas visibles de l'extérieur, car elles sont pratiquées dans une fraction seulement de l'épaisseur du fond 5 (et/ou) de la cloison 6. Grâce à ce système de pattes 18 / échancrures 19, l'immobilisation de la partie libre du flan F' est garantie.

De façon correspondante, les coins de la boîte V₁ comportent à leur partie supérieure des pattes 20 qui viennent s'insérer dans les échancrures 19, ce qui immobilise le couvercle V₂ en position fermée.

Enfin, il est clair que l'on peut aisément imprimer sur la face visible du panneau 16 toutes les indications ou informations sur le commerçant qui va utiliser ces boîtes pour distribuer ces produits, ce qui écarte la nécessité de faire confectionner les plaquettes ou coussinets que l'on devait antérieurement coller sur le fond 5 selon une opération supplémentaire.

Comme représenté, le fond 5 peut également être légèrement bombé, pour mieux maintenir en place le produit dans la boîte fermée, aux lieux et place desdits coussinets.

Si l'on se reporte maintenant aux figures 4 et 5, on y a illustré d'autres modes de réalisation de l'invention, préférentiels en ce que le plan auxiliaire ne comporte aucune portion collée, mais est entièrement clipsée dans la boîte mono-cuvette.

Sur ces figures, les mêmes références numériques désignent des éléments identiques ou similaires.

Ainsi, sur la figure 4, analogue à la figure 2, on retrouve les éléments constitutifs de la boîte mono-cuvette, à savoir le volume ou fond V₁ se composant d'un fond 1 et de trois cloisons fixes 2, 3 et 4, et un volume ou couvercle V₂ se composant d'un fond 5 et de trois cloisons fixes 6, 7 et 8, les volumes V₁ et V₂ étant réunis par un panneau 9, articulé le long de deux arêtes rainurées 10 et 11.

Toutefois, dans cette réalisation, le flan auxiliaire F' n'est pas collé par son fond 12 sur le fond 1 du volume V₁ mais immobilisé par clipsage de l'extrémité 32 d'un repli 30, 31 semblable au pli 13, 14 dans des échancrures 33 du fond 1, la forme de ces échancrures 33 n'apparaissant pas sur la figure 4, mais apparaissant sous la référence "Détail A" à la figure 5.

On retrouve par ailleurs sur cette figure 5 tous les éléments de la boîte mono-mono-cuvette, mais dépliés complètement à plat. Le "Détail A" représente chacune des échancrures de clipsage 33 du flan auxiliaire F', tandis que le "Détail B" représente la forme des pattes ou ergots désignés par 20 dans la description des figures 1 à 3.

Bien entendu, au lieu de carton, on peut utiliser pour la réalisation des boîtes selon l'invention tout matériau semi-rigide collable ou soudable tel que PVC polyéthylène et analogue. Le flan auxiliaire peut d'ailleurs être en un matériau différent de celui du flan constituant la boîte proprement dite.

## Revendications

1. Boîte du type dit "mono-cuvette", obtenue à partir d'un flan en matériau semi-rigide, tel que du carton, par découpage, pliage et collage des bords de ce flan de manière à créer deux volumes s'emboîtant l'un dans l'autre (V₁, V₂), délimités par trois cloisons fixes (2, 3, 4 et 6, 7, 8) s'étendant sur trois bords d'un panneau de fond (1, 5) et réunis par un panneau commun (9) dont les arêtes transversales, partant du quatrième bord de chaque panneau de fond, permettent le repli du premier volume (V₁) par dessus le second (V₂), ledit panneau commun constituant, dans l'état replié la quatrième cloison du premier volume, caractérisée en ce que, dans l'intérieur de ladite boîte, est disposé un flan auxiliaire (F') en matériau semi-rigide, ledit flan auxiliaire comportant un premier panneau (12) immobilisé sur le fond (1) du premier volume, et se prolongeant par une succession de panneaux dont le repliage crée successivement une quatrième cloison fixe (13, 14) pour le premier volume, un doublage (15) sur ledit panneau commun et un dernier panneau (16) s'insérant librement contre le verso du fond du second volume, l'arête avant (19) de ce dernier panneau, en prenant appui sur la cloison correspondante du second volume, assurant l'immobilisation en place de ce flan auxiliaire (F').

2. Boîte selon la revendication 1, caractérisée en ce que ladite immobilisation est garantie par l'encastrement de pattes (18) portées par ladite arête avant dans des échancrures (19) correspondantes pratiquées dans le fond (5) dudit second volume (V₁).

3. Boîte selon les revendications 1 et 2, caractérisée en ce que le premier volume comporte à la partie supérieure de ses coins avant des pattes (20) venant s'encastrer dans lesdites échancrures (19) du fond du second volume, pour garantir la fermeture du couvercle de la boîte.

4. Boîte selon les revendications 1 à 3, caractérisée en ce que, avant mise en place, la face visible du dernier panneau (16) du flan auxilaire reçoit, par impression ou analogue, des indications personnalisant le distributeur utilisant la boîte.

5. Boîte selon les revendications 1 à 4, caractérisée en ce que le premier panneau (12) du flan auxiliaire est immobilisé sur le fond du premier volume (V₁) par encastrement de pattes (32) portées par son bord avant dans des échancrures correspondantes (33) pratiquées dans le fond du premier volume.

6. Boîte selon l'une quelconque des revendications 1 à 4, caractérisée en ce que le premier panneau (12) du flan auxiliaire est collé sur le fond du premier volume.

7. Boîte selon l'une quelconque des revendications 1 à 6, caractérisée en ce qu'elle est réalisée en carton.

## Claims

1. Box of the so-called "single-tray" type, obtained from a blank made of semi-rigid material, such as cardboard, by cutting, folding and gluing the sides of this blank so as to create two volumes fitting one in the other (V₁, V₂), defined by three fixed partitions (2, 3, 4 and 6, 7, 8) extending over three edges of a base panel (1, 5) and connected by a common panel (9) whose transverse edges, starting from the fourth side of each base panel, enable the first volume (V₁) to be folded over the second (V₂), the said common panel constituting, in the folded state, the fourth partition of the first volume, characterised in that, inside the said box, an ancillary blank (F') made of semi-rigid material is disposed, the said ancillary blank including a first panel (12) immobilised on the base (1) of the first volume, and being extended by a succession of panels whose folding creates successively a fourth fixed partition (13, 14) for the first volume, a doubling (15) over the said common panel and a last panel (16) fitting freely against the reverse side of the base of the second volume, the front edge (19) of this last panel, by bearing against the corresponding partition of the second volume, ensuring the locking in place of this ancillary blank (F').

2. Box according to Claim 1, characterised in that the said immobilisation is guaranteed by the embedding of the lugs (18) carried by the said front edge in corresponding notches (19) formed in the base (5) of the said second volume (V₁).

3. Box according to Claims 1 and 2, characterised in that the first volume has, at the top part of its front corners, lugs (20) which come to be embedded in the said notches (18) in the base of the second volume, in order to guarantee closure of the box lid.

4. Box according to Claims 1 to 3, characterised in that, before fitting, the visible face of the last panel (16) of the ancillary blank receives, by printing or the like, information personalising the distributor using the box.

5. Box according to Claims 1 to 4, characterised in that the first panel (12) of the ancillary blank is immobilised on the base of the first volume (V₁) by embedding of the lugs (32) carried by its front side in corresponding notches (33) formed in the base of the first volume.

6. Box according to any one of Claims 1 to 4, characterised in that the first panel (12) of the ancillary blank is glued to the base of the first volume.

7. Box according to any one of Claims 1 to 6, characterised in that it is produced from cardboard.

## Patentansprüche

1. Schachtel des sogenannten "einschaligen" Typs, die ausgehend von einem Zuschnitt aus halbstarrem Material wie etwa Karton durch Schneiden, Falten und Kleben der Ränder dieses Zuschnitts in der Weise erhalten wird, daß zwei Volumina erzeugt werden, die ineinander passen (V₁, V₂) und durch drei feste Trennwände (2, 3, 4 und 6, 7, 8) begrenzt sind, die sich längs dreier Ränder einer Bodenplatte (1, 5) erstrecken und durch eine gemeinsame Platte (9) verbunden sind, deren transversale Kanten, die beim vierten Rand jeder Bodenplatte beginnen, das Umbiegen des ersten Volumens (V₁) über das zweite (V₂) ermöglichen, wobei die gemeinsame Platte im umgebogenen Zustand die vierte Trennwand des ersten Volumens bildet, dadurch gekennzeichnet, daß innerhalb der Schachtel ein Hilfszuschnitt (F') aus halbstarrem Material angeordnet ist, der eine erste Platte (12) enthält, die auf dem Boden (1) des ersten Volumens unbeweglich ist und durch eine Folge von Platten verlängert ist, deren Umbiegung nacheinander eine vierte feste Trennwand (13, 14) für das erste Volumen, eine Aufdoppelung (15) auf der gemeinsamen Platte sowie eine letzte Platte (16) erzeugt, die sich frei an die Rückseite des Bodens des zweiten Volumens anfügt, wobei die vordere Kante (19) dieser letzten Platte dadurch, daß sie sich an der entsprechenden Trennwand des zweiten Volumens abstützt, die Unbeweglichkeit dieses Hilfszuschnitts (F') gewährleistet.

2. Schachtel nach Anspruch 1, dadurch gekennzeichnet, daß die Unbeweglichkeit durch Einfügen von von der Vorderkante getragenen Haken (18) in entsprechende bogenförmige Ausschnitte (19) , welche im Boden (5) des zweiten Volumens (V₁) ausgebildet sind, gewährleistet ist.

3. Schachtel nach den Ansprüchen 1 und 2, dadurch gekennzeichnet, daß das erste Volumen im oberen Teil seiner vorderen Ecken Haken (20) enthält, die sich in die bogenförmigen Ausschnitte (19) des Bodens des zweiten Volumens einfügen, um die Schließung des Deckels der Schachtel zu gewährleisten.

4. Schachtel nach den Ansprüchen 1 bis 3, dadurch gekennzeichnet, daß vor dem Zusammenbau die sichtbare Fläche der letzten Platte (16) des Hilfszuschnitts durch Aufdruck oder dergleichen Angaben aufnimmt, die den die Schachtel verwendenden Händler bezeichnen.

5. Schachtel nach den Ansprüchen 1 bis 4, dadurch gekennzeichnet, daß die erste Platte (12) des Hilfszuschnitts auf dem Boden des ersten Volumens (V₁) durch Einfügen von von seinem vorderen Rand getragenen Haken (32) in entsprechende bogenförmige Ausschnitte (33), die im Boden des ersten Volumens ausgebildet sind, unbeweglich ist.

6. Schachtel nach irgendeinem der Ansprüche 1 bis 4, dadurch gekennzeichnet, daß die erste Platte (12) des Hilfszuschnitts auf dem Boden des ersten Volumens angeklebt ist.

7. Schachtel nach irgendeinem der Ansprüche 1 bis 6, dadurch gekennzeichnet, daß sie aus Karton verwirklicht ist.
